# EUROPÄISCHE PATENTSCHRIFT

(11) **EP 0 011 287 B1**
(45) Veröffentlichungstag und Bekanntmachung des Hinweises auf die Patenterteilung: **09.11.1983**
(21) Anmeldenummer: 79104495.1
(22) Anmeldetag: 14.11.1979
(51) Int. Cl.: E21B 4/20, E21B 7/24

(54) **Versenkhammer-Bohrvorrichtung für Gestein, Erdreich usw.**
Down-the-hole drill for rock, earth or the like
Marteau de forage fond-de-trou pour la roche, la terre etc.

(30) Priorität: 20.11.1978 DE 2850225
(43) Veröffentlichungstag der Anmeldung: 28.05.1980
(73) Patentinhaber: Maschinenfabrik Rudolf Hausherr & Söhne GmbH & Co KG, D-4322 Sprockhövel 1 (DE)
(72) Erfinder: Hausherr, Heinrich-Rudolf Dipl.-Ing., D-5810 Witten 3 (DE); Eckey, Friedheim, D-4322 Sprockhövel 1 (DE); Hausherr, Herbert, Dipl-Ing., D-4322 Sprockhövel 1 (DE)
(74) Vertreter: Spalthoff, Adolf, Dipl.-Ing.

## Beschreibung

Die Erfindung betrifft eine Versenkhammer-Bohrvorrichtung für Gestein, Erdreich- usw., deren außerhalb des Bohrloches befindlicher Drehantrieb durch einen Drehanschluß für Druck- und Spülmittel mit einem Bohrgestänge in Verbindung steht, an dessen Ende ein Versenkhammer vorgesehen ist, dessen den Schlagkolben aufnehmender Zylinder sowohl an seinem oberseitigen als auch an seinem unterseitigen Bereich über Rohre im Bohrgestänge an den Drehanschluß angeschlossen ist.

Auf dem Gebiet des drehend-schlagenden Bohrens hat sich das Versenkhammerbohren besonders bewährt, da das Schlaggerät im Bohrlochtiefsten arbeitet und nur die Drehbewegung außerhalb des Bohrloches mittels eines Drehmotors erzeugt wird.

Beim Versenkhammerbohren ist es bekannt, die Steuerung im Gehäuse des Schlaggerätes vorzusehen. Dies hat den Nachteil, daß sich bei ändernden Bohrbedingungen eine Steuerung nur über die Höhe des Andruckes möglich ist, was aber bei einer Verringerung des Andruckes zu einem erheblichen Leistungsabfall und bei einer Erhöhung zu einer Gefahr der Zerstörung der Bohrkrone führt. Die gleichen Nachteile ergeben sich auch beim Versenkhammerbohren mit einem hydraulisch beaufschlagten Schlaggerät, da dessen Steuerung sich ebenfalls im Schlaggerät befindet. Über ein Mehrfachgestänge ergibt sich zwar die Möglichkeit, Drucköl und Spülmittel getrennt zuzuführen, so daß eine hydraulische Beaufschlagung und damit eine höhere Leistung des Schlaggerätes erforderlich ist, nicht aber eine den jeweiligen Gegebenheiten angepaßte Steuerung der Schlagzahl des Schlaggerätes.

Durch die DE-A-2 541 795, insbesondere Figur 5 und 6, ist eine Bohrvorrichtung bekannt, deren Bohrmotor durch eine Drehdurchführung mit einem Bohrgestänge verbunden ist, an dessen Ende ein Schlaggerät mit Zylinder und Kolben angeordnet ist. Die Beaufschlagung des Schlagkolbens erfolgt mit dem Druckmittel eines Impulsgenerators, der unmittelbar über dem Zylinder des Schlaggeräts angeordnet ist.

Durch die DE-B-1 220 805 ist eine Bohreinrichtung mit einem Schlaggerät zum Herstellen von Großlochbohrungen bekannt, bei welcher die Schlagbohreinrichtung unter zur Hilfenahme einer Schwerstange am Ende des Bohrgestänges unmittelbar oberhalb der Schwerstange angeordnet ist und die Steuermittel für die Schlagfolge außerhalb des Bohrloches über dem Drehtisch des Bohrgestänges vorgesehen sind. Das außerhalb des Bohrloches angeordnete Steuermittel besteht aus einem abgefederten, in die Betriebsmittelleitungen eingeschalteten Zweiwegeschieber, der mit einer Steuerrolle versehen ist, die auf eine am Bohrgestänge befestigten Nockenscheibe abrollt. Die Steuerung der Impulsfolge erfolgt somit abhängig von der Drehzahl des Bohrgestänges.

Von diesem Stand der Technik ausgehend liegt der Erfindung die Aufgabe zugrunde, eine Versenkhammer-Bohrvorrichtung der eingangs genannten Art dahingehend zu verbessern, daß die Steuerung der Impulsfolge, wie an sich bekannt, außerhalb des Bohrloches erfolgt, aber unabhängig von der Drehzahl des Bohrgestänges.

Gemäß der Erfindung wird dies dadurch erreicht, daß die Beaufschlagung des Schlagkolbens des Versenkhammers mit Druckmittel mittels eines Impulsgenerators erfolgt, welcher über Leitungen mit dem Drehanschluß verbunden ist und die Schlagfrequenz des Versenkhammers an den Impulsgenerator einstellbar ist.

Durch diese Ausgestaltung ist es möglich, bei unterschiedlichen Bohrbedingungen, wie sie z. B. durch Verschiedenartige Gesteinsschichten, Lehmeinschlüsse in hartem Gestein usw. gegeben sein können, über den Impulsgenerator die Schlagfrequenz des Versenkhammers zu verändern, so daß jeweils optimale Bedingungen erreicht werden können. Die Steuerung der Frequenz des Impulsgenerators kann in Abhängigkeit von Änderungen im Bohrfortschritt, vom anfallenden Bohrklein usw. selbsttätig oder von Hand erfolgen.

Ein Ausführungsbeispiel der Erfindung ist an Hand der Zeichnung näher erläutert, und zwar zeigt diese in schematischer Darstellung eine Ansicht der Bohrvorrichtung.

Mit 1 ist der Drehantrieb bezeichnet, welcher durch den Drehanschluß 2 mit dem Bohrgestänge 3 in Antriebsverbindung steht. Am unteren Ende des Bohrgestänges 3 ist der Versenkhammer 4 angebracht, dessen nicht weiter dargestellter Schlagkolben auf den Schaft 5 der Bohrkrone 6 schlagend einwirkt.

An den Drehanschluß 2 ist über die Leitungen 7, 8 der Impulsgenerator 9 angeschlossen, welcher von dem Motor 10 angetrieben ist. Der Impulsgenerator 9 ist herkömmlicher Bauart.

Die Zufuhrleitungen zum Impulsgenerator 9 sind mit 11 und 12 bezeichnet. Die Leitung 13 dient der Zufuhr eines Spülmittels zum Drehanschluß 2 und über das Bohrgestänge 3 zur Bohrkrone 6.

Die Ausbildung des Bohrgestänges 3 ist derart, daß insbesamt drei Leitungen innerhalb des Bohrgestänges 3 zur Verfügung stehen, und zwar eine Leitung für das Spülmittel und die beiden anderen Leitungen für die wechselweise Zufuhr und Abfuhr des hydraulischen Druckmittels auf die Ober- oder Unterseite des Schlagkolbens des Versenkhammers 4. Zu diesem Zweck können konzentrisch angeordnete Rohre Verwendung finden, oder aber auch Rohrbündel aus drei Rohren.

Es ist auch möglich, mit einem Bündel von zwei Rohren zu arbeiten, wobei die dritte Leitung von einem Ringraum gebildet ist, der zwischen den beiden Rohren und der Innenwandung der diese umgebenden Bohrstange besteht.

## Patentansprüche

1. Versenkhammer-Bohrvorrichtung für Gestein, Erdreich usw., deren außerhalb des Bohrloches befindlicher Drehantrieb (1) durch einen Drehanschluß (2) für Druck- und Spülmittel mit einem Bohrgestänge (3) in Verbindung steht, an dessen Ende ein Versenkhammer (4) vorgesehen ist, dessen den Schlagkolben aufnehmender Zylinder sowohl an seinem oberseitigen als auch an seinem unterseitigen Bereich über Rohre im Bohrgestänge (3) an den Drehanschluß (2) angeschlossen ist, dadurch gekennzeichnet, daß die Beaufschlagung des Schlagkolbens des Versenkhammers (4) mit Druckmittel mittels eines Impulsgenerators (9) erfolgt, welcher über Leitungen (7, 8) mit dem Drehanschluß (2) verbunden ist und die Schlagfrequenz des Versenkhammers (4) an dem Impulsgenerator (9) einstellbar ist.

2. Vorrichtung nach Anspruch 1, dadurch gekennzeichnet, daß ein hydraulisches Druckmittel zur Beaufschlagung des Versenkhammers (4) Verwendung findet.

3. Vorrichtung nach Anspruch 1 oder 2, dadurch gekennzeichnet, daß die Steuerung der Frequenz des Impulsgenerators (9) selbsttätig in Abhängigkeit von Änderungen des Bohrfortschrittes erfolgt.

## Claims

1. Percussion drill device for rock, earth etc., the rotary drive (1) of which is located outside the borehole and is connceted through a rotary connection (2) for pressurised and flushing medium, to a drill rod (3), at the end of which there is provided a hammer (4), the cylinder of which containing the percussion piston is connected to the rotary connection (2) at its upper and also at its lower end through pipes in the drill rod (3), characterised in that pressurised medium is supplied to the percussion piston of the hammer (4) by means of an impulse generator (9) which is connected via lines (7, 8) to the rotary connection (2), and in that the striking frequency of the hammer (4) is adjustable at the impulse generator (9).

2. Device according to Claim 1, characterised in that a hydraulic pressurised medium is used to operate the hammer (4).

3. A device according to Claim 1 or 2, characterised in that the frequency of the impulse generator (9) is controlled automatically as a function of variations in drilling progress.

## Revendications

1. Dispositif de forage à marteau perforateur pour roches, sols, etc., dont le système d'entraînement rotatif (1) se trouvant à l'extérieur du trou de forage est raccordé par un raccord tournant (2) pour le fluide sous pression et le fluide de lavage à une tige de forage (3) à l'extrémité de laquelle est prévu un marteau (4) dont le cylindre contenant le piston est relié à sa partie supérieure de même qu'à sa partie inférieure au raccord tournant (2) par des tubes se trouvant dans la tige de forage (3), caractérisé par le fait que l'actionnement du piston du marteau (4) par le fluide sous pression s'effectue au moyen d'un générateur d'impulsions (9) qui est relié par des conduites (7, 8) au raccord tournant (2) et que la fréquence de frappe du marteau (4) est réglée au niveau du générateur d'impulsions (9).

2. Dispositif selon la revendication 1, caractérisé par le fait qu'on utilise un fluide sous pression hydraulique pour l'actionnement du marteau perforateur (4).

3. Dispositif selon la revendication 1 ou 2, caractérisé par le fait que la commande de la fréquence du générateur d'impulsions (9) s'effectue automatiquement en fonction des variations de la vitesse de pénétration.
